# EUROPÄISCHE PATENTSCHRIFT

(11) **EP 0 921 227 B1**
(45) Veröffentlichungstag und Bekanntmachung des Hinweises auf die Patenterteilung: **17.03.2004**
(21) Anmeldenummer: 98122802.6
(22) Anmeldetag: 01.12.1998
(51) Int. Cl.: D06F 73/00, D06F 71/22

(54) **Vorrichtung zum Glätten von Hemdkragen**
Device for smoothing of shirt collar
Appareil pour le lissage de col de chemise

(30) Priorität: 05.12.1997 DE 19754027
(43) Veröffentlichungstag der Anmeldung: 09.06.1999
(73) Patentinhaber: BSH Bosch und Siemens Hausgeräte GmbH, 81739 München (DE)
(72) Erfinder: Spielmannleitner, Markus Dipl.-Ing., 89542 Herbrechtingen (DE); Wetzl, Gerhard, 89567 Sontheim (DE); Damrath, Joachim Dr.-Ing., 89429 Bachhagel (DE)

(56) Entgegenhaltungen:
- FR-A- 1 557 767
- US-A- 1 844 975
- US-A- 2 329 336
- US-A- 2 353 741
- US-A- 2 740 566

## Beschreibung

Die Erfindung bezieht sich auf eine Vorrichtung zum Glätten von Hemdkragen mit einem der Kragenform angepaßten Stützelement und vorzugsweise einer Trocknungseinrichtung.

Bei einer bekannten Vorrichtung zum Dämpfen und Glätten von Bekleidungsstücken (DE 35 11 485 C2) ist eine in Form eines Oberhemdes ausgebildete Formbüste, zum Beispiel aus glasfaserverstärktem Kunststoff vorgesehen, die verstellbare Seitenteile zur Anpassung an unterschiedliche Schulterweiten des zu bearbeitenden Hemdes aufweist. Diese Formbüste ist an einer Führung höhenverstellbar geführt. Am unteren Teil der Formbüste befindet sich eine Klemmvorrichtung für die offenen Längsränder der Knopfleiste des zu bearbeitenden Hemdes. Mit dieser Vorrichtung soll die Formung der äußeren, oberen Ärmelpartien im Schulter- und Armlochbereich ermöglicht werden. Bei einer anderen bekannten Maschine zum Dämpfen und Glätten von Bekleidungsstücken (DE 35 07 757) ist in ähnlicher Weise eine dem zu glättenden Hemd nachgebildete Paßform oder Auflage vorgesehen in Verbindung mit einer Spannvorrichtung für die Randbereiche des Bekleidungsstückes, wobei unter der Wirkung von Dampf- und/oder Trocknungsluft das Bekleidungsstück in seiner Paßform ausgeformt und unter Einsatz eines dampfdurchströmten Dämpfsackes behandelt wird.

Die FR-A-1557767 zeigt eine Vorrichtung zum Glätten von Hemdkragen mit einer knopfleistenseitigen, V-förmigen Spannplatte 7 und zwei hinteren ebenso V-förmig ausgebildete Spannplatten 8 und 9. Die knopfleistenseitige Spannplatte und die beiden hinteren Spannplatten sind im wesentlichen dreieckförmig angeordnet, wobei die knopfleistenseitige Spannplatte über insgesamt 4 Kulissenführungen 10, 11, 12, 16 und eine Betätigungseinrichtung 13 miteinander verbunden sind. Zwei Kulisseneinrichtungen sind parallel zu den Schenkeln, des V-förmigen, knopfleistenseitigen Spannplatte angeordnet und zwei Kulissenführungen sind jeweils parallel zum hinteren Schenkel der V-förmigen hinteren Spannplatte angeordnet. Wird die Betätigungseinrichtung 13 betätigt, so werden die hinteren Spannplatten schräg nach außen parallel zu den Schenkeln der V-förmigen, knopfleistenseitigen Spannplatte bewegt.

Aufgabe der vorliegenden Erfindung ist es, eine Vorrichtung zum Glätten von Hemdkragen zur Verfügung zu stellen, die einfach aufgebaut ist und damit günstig hergestellt werden kann und zuverlässig in ihrer Funktion ist.

Diese Aufgabe wird durch die Merkmale des Patentanspruches 1 gelöst.

Dadurch, daß das Hemd im Kragenbereich mittels eines an der Knopfleiste angreifenden Spannelementes fixiert und durch einen als Nackenspanner wirkenden beweglichen Stützteil in eine glättetechnisch ideale Form gebracht wird, kann eine faltenfreie Glättung erfolgen unter besonderer Berücksichtigung der problematischen Kragenspitzen, die ebenfalls bei der Spannbewegung in eine Ideallage gebracht werden und vorzugsweise mittels besonderer Spannbacken gegen eine Anlagefläche des vorgenannten Stützelementes gedrückt werden.

In vorteilhafter Weise kann das Spannelement nach Art eines auf ein Widerlager klappbaren Klemmbackens ausgebildet sein. Um eine bestmögliche Klemmwirkung und Fixierung des zu behandelnden Hemdes auch bei Anwendung nur geringer Klemmkräfte zu erhalten ist vorgesehen, daß der Klemmbacken mit Haftmaterial, z.B. Klettmaterial versehen ist, das mit dem Stoffmaterial des Hemdes verhakbar ist. Derartiges Klettmaterial ist bekannt und besitzt kurze Borsten, dies sich mit dem mehr oder weniger rauhen Textilmaterial des Hemdstoffes verhaken oder verkrallen. Besonders vorteilhaft ist hierbei, wenn der Klemmbacken mehrere, z.B. zwei in unterschiedliche Richtungen verhakbare Haftmaterialien, vorzugsweise Haftbeläge besitzt. Auf diese Weise ist sichergestellt, daß eine Haftung des Textilmaterials in allen möglichen Richtungen gegeben ist bzw. daß eine definiert richtungsabhängige Haftwirkung und Gleitwirkung des Textils erhalten wird. Das Haftmaterial ist hierbei vorzugsweise luftdurchlässig und/oder feuchtigkeitsleitend, so daß auch an den Einspannstellen z.B. bei angefeuchtetem Behandlungsgut eine bestmögliche Trocknung bzw. ein Feuchtigkeitsentzug erfolgen kann.

Weitere vorteilhafte Einzelheiten der Erfindung ergeben sich aus dem in der Zeichnung dargestellten und nachstehend beschriebenen Ausführungsbeispiel.

Es zeigen:
- Fig. 1: die schematische Frontansicht einer die Vorrichtung zum Glätten des Hemdkragens enthaltenden Vorrichtung,
- Fig. 2: bis
- Fig. 5: vergrößerte Ansichten eines Teils des Tragegestells gemäß Fig. 1 mit einem oberen und unteren Spannelement in Arbeitsstellung (Fig. 2) und Ruhestellung (Fig. 3),
- Fig. 6: und
- Fig. 7: eine Seitenansicht und eine Draufsicht der Vorrichtung zum Glätten des Hemdkragens entsprechend Fig. 1.

Die schematische Darstellung der Vorrichtung zum Glätten von Hemden gemäß Fig. 1 zeigt die Vorrichtung als Standgerät, obwohl diese Vorrichtung auch in anderer Weise, z.B. als wandhängendes Gerät oder als zusammenlegbares Gerät oder als Tischgerät ausgestaltet sein kann. Die Vorrichtung besitzt ein allgemein mit 1 bezeichnetes Tragegestell, das auf einem senkrechten Ständer 2 ruht und mit Laufrollen 3 am Fußende versehen ist. Am oberen Ende des Ständers 2 ist am Tragegestell 1 ein beim Ausführungsbeispiel als Doppelgebläse ausgebildetes Gebläse 4 befestigt mit durch Pfeile verdeutlichten Saugseiten und mit nach oben gerichteten Druckseiten. Zwischen den Einzelgebläsen des Gebläses 4 ist eine Steuereinheit 5 mit Anzeige und Bedienelementen angeordnet. Ein zu behandelndes, d.h. zu glättendes Hemd 6 ist in groben Umrissen dargestellt mit in der Achse des Tragegestells 1 liegender Knopf- und Knopflochleiste bei 7, mit Hemdentaille 8, mit Hemden-Manschetten 9 und anschließenden Hemdenärmeln 10, Armlochnaht 11 und aufgestellten Hemdenkragen bzw. Kragenspitzen 12. Das Hemd 6 stellt eine virtuelle Hohlform dar, die vorrichtungsmäßig bestimmt wird durch nachstehend beschriebene Stützelemente im Hemden-Schulterbereich, im Hemdentaillenbereich, im Kragenbereich und im Ärmelbereich derart, daß das z.B. schleuderfeuchte Hemd mit geöffneter Knopfleiste und z.B. geschlossenen Manschetten manuell auf die Vorrichtung aufgelegt wird und durch die vorgenannten Stützelemente und Spannelemente eine glättegerechte Plazierung und Fixierung erhält. Nicht weiter verdeutlicht ist eine in die Vorrichtung integrierte Befeuchtungseinrichtung mit Dampfauslaß 13. Im Bereich der Hemdentaille 8 sowie am oberen Ende der Knopfleiste 7 ist jeweils ein Spannelement 14 am Tragegestell 1 angeordnet zur lagegerechten Fixierung von übereinandergelegter Knopfleiste und Knopflochleiste 7 des Hemdes 6. Zur formgerechten und glatten Plazierung und Ausformung der Hemdentaille 8 ist eine allgemein mit 15 bezeichnete Stützeinrichtung mit relativ gegeneinander bewegbaren, spreiz- und spannbaren Stützteilen 16 vorgesehen, welche Stützteile 16 am unteren Ende mit einem Luftleitelement 17 mit der Druckseite des Gebläses 4 verbunden sind, um ein verlustfreies Einbringen der ausgeblasenen Luft in den Hemdenhohlraum zu gewährleisten, wobei das Luftleitelement 17 entsprechend der Spreizbarkeit der Stützteile 16 längenmäßig bzw. lagemäßig veränderbar ist und z.B. als flexibles und aufrollbares Band ausgebildet ist. Das in einem Ausschnitt der Vorrichtung zu erkennende Luftleitelement 10 ist selbstverständlich auch zumindest an der gegenüberliegenden Seite des Gebläses 4 angeordnet. Im Schulterbereich sind für die Auflage des Hemdes 6 Schulter-Stützelemente 18 vorgesehen, die frei beweglich und rechtwinkelig zur Knopfleiste 7 verstellbar an einem waagerechten Träger 19 gelagert sind. Unterhalb des Trägers 19 befindet sich ein nachstehend erläuterter Reflektor 20. Durch einen Pfeil 21 soll angedeutet sein, daß die vorgenannten Stützelemente 18 relativ gegeneinander bewegbar sind. Durch einen vertikalen Pfeil 22 soll angedeutet sein, daß das aus wenigstens zwei Gestellteilen bestehende Tragegestell 1 und die daran befestigten Spannelemente 14 vertikal und relativ gegeneinander bewegbar sind, so daß nach dem Fixieren des aufgelegten Hemdes eine in vertikaler Richtung erfolgende Spannung zwischen der unteren Stützeinrichtung 15 und den oberen Stützelementen 18 und damit eine faltenfreie Straffung des Hemdes erfolgen kann. Eine in Fig. 1 nicht weiter dargestellte Stützeinrichtung für den Kragenbereich des Hemdes 6 ist später erläutert. An einem unteren, horizontalen Träger 23 gelenkig und vorzugsweise arretierbar angelenkt sind beidseitig Ausleger 24, wobei an jedem verschwenkbaren und z.B. nach unten raumsparend abklappbaren Ausleger 24 wiederum z.B. gelenkig eine Stützeinrichtung 25 für die Hemden-Manschetten 9 befestigt ist. Mit 26 sind schematisch dargestellte elektrische Strahlungsheizelemente bezeichnet, die in Ringform sich in Höhe der Armlochnähte 11 befinden. Durch gestrichelte Pfeile soll die vom Gebläse 4 ausgehende Luftströmung im Inneren des Hemdenhohlraumes angedeutet sein. Ein Teil der erzwungenen Luftströmung strömt durch den Kragenbereich des Hemdes hindurch und wird durch ein oberes, helmartiges Luftumlenkelement 27 wieder nach unten entlang der Außenseite des hochgestellten Kragens geleitet. Andere Teile der Luftströmung strömen in die Hemdenärmel und durch die Manschetten 9 hindurch ins Freie. Auf diesem Weg werden diese Luftströme durch die Strahlungsheizelemente 26 zusätzlich erhitzt. Zumindest ein weiteres Strahlungsheizelement 26 befindet sich im Kragenbereich, d.h. im Bereich des dort angeordneten Stützelementes.

Figur 2 zeigt den prinzipiellen Aufbau des Tragegestelles. Wie durch schematisierte Gleitführungen 28 angedeutet, ist ein z.B. rohrförmiger Hohlkörper 29 vertikal verschiebbar, d.h. höhenverstellbar an dem nicht weiter dargestellten Tragegestell gelagert. Alternativ könnte auch der Hohlkörper 29 nach Art einer Teleskopführung in oder an einem weiteren rohrförmigen Hohlkörper höhenverschiebbar gelagert sein. Im Inneren des Hohlkörpers 29 können elektrische Leitungen 30 oder dergleichen verlegt sein und z.B. ein Strahlungsheizkörper 31 mit Reflektor 32 angeordnet sein. Dieser Hohlkörper 29 erstreckt sich längs der Hemden-Knopfleiste 7 gemäß Fig. 1 und trägt das obere Spannelement 14. Dieses Spannelement 14 besteht hohlkörperseitig aus einem Haftbelag 33 und aus einem verschiebbaren oder klappbaren Klemmbacken 34, der auf der inneren Seite wiederum mit einem Haftbelag 33 versehen ist. In ähnlicher Weise ist ein um eine Achse 35 schwenkbarer Klemmbacken 34 vorgesehen, dessen Schwenkachse 35 nicht am Hohlkörper 29, sondem am stationären Tragegestell 1 befestigt ist. Dem unteren Klemmbacken 34 ist fest zugeordnet ein Widerlager 36, das den Haftbelag 33 trägt. Auch der schwenkbare Klemmbacken 34 trägt einen derartigen Haftbelag 33. Figur 3 zeigt die Anordnung in der nach unten abgesenkten Ruhestellung. Hierbei sind die Klemmbacken 34 geöffnet. Nach dem Auflegen des Hemdes 6 mit übereinanderliegender Knopfleiste 7a und Knopflochleiste 7b gemäß Fig. 2 werden die Klemmbacken 34 zugeklappt in die in Fig. 2 gezeigte Stellung, derart, daß die oberen und unteren Enden von Knopfleiste 7a und Knopflochleiste 7b fixiert sind. Nach dem Fixieren wird der Hohlkörper 29, das heißt, der obere Gestellteil 29, vertikal nach oben durch einen nicht dargestellten Antrieb entlang der Gleitführungen 28 um die Strecke a gemäß Fig. 3 verschoben und die Knopfleiste 7 wird hierbei glatt gespannt. Um auch bei geringer Klemmkraft eine sichere Fixierung zu erhalten, sind die Haftbeläge 33 aus einem Haftmaterial, z.B. borstenartigen Klettmaterial, ausgebildet, wie dies in den Figuren 4 und 5 angedeutet ist. Hierbei wird entweder ein Haftmaterial verwendet, das gemäß Fig. 4 nur eine definiert richtungsabhängige Haftung mit dem Hemdenstoff aufweist, also eine Gleitrichtung gemäß Pfeil 37 und eine Haftrichtung gemäß Pfeil 38 besitzt oder aber der Haftbelag 33' besitzt mehrere in unterschiedliche Richtungen verhakbare, d.h. sperrende oder gleitfähige Haftmaterialien 33a, 33b und 33c mit unterschiedlich ausgerichteter Borstenrichtung und entsprechend unterschiedlich und allseitig wirkenden Haftrichtung 38 und Gleitrichtung 37 (siehe Fig. 4). Wie Fig. 2 zeigt, erstreckt sich der Hohlkörper bzw. Gestellteil 29 entlang der gesamten Kopfleiste 6. Es ist vorgesehen, daß die den Spannelementen 14 zugewandte Seite des Hohlkörpers/Gestellteils 29 eine ebene Anlagefläche 39 besitzt, die vorzugsweise die Ausdehnung der Knopfleiste übersteigt, so daß z.B. mit einem kleinen Handbügeleisen ein Nachbügeln der Knopfleiste auf der ebenen Anlagefläche 39 ermöglicht wird. Verstellmechanismen und Antriebseinrichtungen für die Höhenverstellung des Gestellteils 29 sind nicht weiter dargestellt und können auf übliche Weise mittels bekannten Hubvorrichtungen bewerkstelligt werden.

Die Figuren 6 und 7 zeigen den Kragenbereich der Vorrichtung wiederum in schematischer Darstellung. Hierbei zeigt Fig. 7 die Darstellung entsprechend dem Pfeil A in Fig. 6. Die Umrißform des Hemdes 6 mit hochgeklappter Kragenspitze 6' ist gestrichelt angedeutet. Wesentliche Bestandteile des Stützelementes 48 sind zwei Stützteile 49 und 50, wobei diese beiden Stützteile angenähert den Grundriß einer Tropfenform haben. Der Stützteil 49 ist ebenso wie das obere, schon erläuterte Spannelement 10 am oberen Gestellteil oder Hohlkörper 29 befestigt, also diesem gegenüber ortsfest. Demgegenüber ist der Stützteil 50 mittels der Gleitführung 51 in Pfeilrichtung gemäß Fig. 6 und 7, z.B. durch Federkraft oder mittels anderer Antriebsmittel oder Getriebeelemente verschiebbar, und zwar aus einer in Fig. 7 in der unteren Hälfte der Darstellung gezeigten gestrichelten Stellung in die ausgezogen gezeichnete gespannte Stellung gemäß der oberen Hälfte der Darstellung in Fig. 7. Der Stützteil 50 ist wiederum im wesentlichen halbhülsenförmig und zylinderisch und vielfach gelocht ausgebildet, während der Stützteil 49 etwa die Form eines Schiffbuges besitzt und der Stellung der hochgeklappten Kragenspitzen 6' entspricht. Der hochgeklappte Kragen liegt an diesen Stützteilen 49 und 50 großflächig an. Diese Stützteile 49 und 50 sind über Verbindungselemente z.B. 52 an inneren Trägem 53 und 54 mit Abstand gelagert, wobei sich im Hohlraum dazwischen das schon genannte Strahlungsheizelement 26 befindet, das entsprechend der Anordnung der Stützelemente wiederum zweiteilig ausgebildet sein kann. Die Träger 53, 54 können auch als Reflektoren für die von den Strahlungsheizelementen ausgehenden Wärmestrahlen ausgenützt werden. Beim Ausführungsbeispiel ist der Träger 53 mit der Gleitführung 51 zur Verstellung des Stützteils 50 verbunden. Der Träger 54 ist beim Ausführungsbeispiel mit dem Gestellteil 29 verbunden, besitzt ein im wesentlichen spitz zulaufendes Profil und trägt auch den ortsfesten Teil des Strahlungsheizelementes 26. Beidseitig der Mittelachse der Kragen-Hohlform 55 sind um am Gestellteil 29 befestigte Gelenke 56, schwenkbar gelagert flache Spannbacken 57, die auf die Kragenspitzen 6' mit Druck klappbar sind gemäß der oberen Hälfte der Fig. 7 und die für eine vollständige Glättung dieser Kragenspitzen sorgen. Die Kragenspitzen 6' befinden sich dabei zwischen diesen Spannbacken 57 und den zugeordneten großflächigen Stützteilen 49. In Fig. 7 sind unterschiedliche Schwenkpositionen dieser Spannbacken 57 dargestellt. Der bewegliche Stützteil 50 dient hierbei als Nackenspanner und sorgt für eine gespannte Ausrichtung des Hemdkragens sowie der Kragenspitzen.

## Patentansprüche

1. Vorrichtung zum Glätten von Hemdkragen, mit einem der Kragenform angepaßten Stützelement und vorzugsweise mit einer Trocknungseinrichtung, wobei das Stützelement (48) aus zwei im Inneren der virtuellen oder faktischen Kragenhohlform (55) angeordneten und zum Spannen des Hemdkragens (6') spreizbaren Stützteilen (49, 50) besteht,
das Stützelement (48) ein knopfleistenseitiges Stützteil (49) und ein einziges als Nackenspanner dienendes Stützteil (50) hat,
eine einzige Gleitführung (51) zwischen dem knopfleistenseitigen Stützteil (49) und dem als Nackenspanner dienenden Stützteil (50) vorgesehen ist, mit der das als Nackenspanner dienende Stützteil (50) gegenüber dem knopfleistenseitigen Stützteil (49) verschiebbar angeordnet ist, und
am knopfleistenseitigen Ende der Kragenhohlform ein Spannelement (14) für die Fixierung des Knopfleistenendes angeordnet ist.

2. Vorrichtung nach Anspruch 1, **dadurch gekennzeichnet, daß** am knopfleistenseitigen Ende der Kragenhohlform (55) gegenüber dem benachbarten Stützteil (49) bewegbare Spannbacken (57) für die vorzugsweise hochgeklappten Kragenspitzen angeordnet sind.

3. Vorrichtung nach Anspruch 1, **dadurch gekennzeichnet, daß** ein knopfleistenseitiger Stützteil (49) ortsfest und ein als Nackenspanner dienender Stützteil (50) beweglich angeordnet ist.

4. Vorrichtung nach einem der vorhergehenden Ansprüche, **dadurch gekennzeichnet, daß** die beiden Stützteile (49, 50) im Grundriß zusammen einer Tropfenform angenähert sind.

5. Vorrichtung nach einem der vorhergehenden Ansprüche, **dadurch gekennzeichnet, daß** die vorzugsweise vielfach strömungstechnisch durchbrochenen Stützteile (49, 50) hülsen- oder halbhülsenartig ausgebildet sind und mit Abstand an vorzugsweise ebenfalls hülsen- oder halbhülsenartigen inneren Tragteilen (Träger 53) befestigt sind und daß im Bereich zwischen Stützteil und Tragteil ein Strahlungsheizelement (26) und/oder ein Konvektionsheizelement angeordnet ist.

6. Vorrichtung nach Anspruch 1, **dadurch gekennzeichnet, daß** das Spannelement (14) nach Art eines auf ein Widerlager klappbaren Klemmbackens (34) ausgebildet ist.

7. Vorrichtung nach Anspruch 6, **dadurch gekennzeichnet, daß** der Klemmbacken (34) ein sich mit dem Stoffmaterial des Hemdes verhakendes Haftmaterial, z.B. Klettmaterial trägt.

8. Vorrichtung nach Anspruch 7, **dadurch gekennzeichnet, daß** der Klemmbacken (34) mehrere in unterschiedliche Richtungen verhakende Haftmaterialien trägt.

9. Vorrichtung nach einem der vorhergehenden Ansprüche, **dadurch gekennzeichnet, daß** das Haftmaterial luftdurchlässig und/oder feuchtigkeitsleitend ist.

## Claims

1. Device for smoothing shirt collars, with a support element matched to the collar shape and preferably with a drying device, wherein the support element (48) consists of two support parts (49, 50), which are arranged in the interior of the virtual or actual collar hollow shaper (55) and which can be spread for tightening the shirt collar (6'), the support element (48) has a support part (49) at the button tape side and a single support part (50) serving as a neck tightener, a single sliding guide (51) is provided between the support part (49) at the button tape side and the support part (50) serving as neck tightener, by which guide the support part (50) serving as neck tightener is arranged to be displaceable relative to the support part (49) at the button tape side, and a tightening element (14) for fixing the button tape end is arranged at the end of the collar hollow former at the button tape side.

2. Device according to claim 1, **characterised in that** clamping jaws (57), which are movable relative to the adjacent support part (49), for the preferably folded-up collar tips are arranged at the end of the collar hollow shaper (55) at the button tape side.

3. Device according to claim 1, **characterised in that** a support part (49) at the button tape side is arranged to be stationary and a support part (50) serving as neck tightener is arranged to be movable.

4. Device according to one of the preceding claims, **characterised in that** the two support parts (49, 50) together in outline approximate a drop shape.

5. Device according to one of the preceding claims, **characterised in that** the support parts (49, 50), which are preferably multiply perforated in terms of flow, are constructed to be sleeve-shaped or half-sleeve-shaped and are fastened at a spacing from inner carrier parts (carrier 53), which are preferably similarly sleeve-shaped or half-sleeve-shaped, and that a radiant heating element (26) and/or a convection heating element is arranged in the region between support part and carrier part.

6. Device according to claim 1, **characterised in that** clamping element (14) is constructed in the manner of a clamping jaw (34) foldable onto a counter support.

7. Device according to claim 6, **characterised in that** the clamping jaw (34) carries an adhesion material, for example burr material, hooking with the constituent material of the shirt.

8. Device according to claim 7, **characterised in that** the clamping jaw (34) carries several adhesion materials hooking in different directions.

9. Device according to one of the preceding claims, **characterised in that** the adhesion material is air-permeable and/or moisture-conducting.

## Revendications

1. Dispositif pour le lissage de col de chemise, comprenant un élément de support adapté à la forme du col et, de préférence, un dispositif de séchage, l'élément de support (48) étant constitué de deux pièces de support (49, 50) placées à l'intérieur du modèle de col (55) creux virtuel ou réel et pouvant être écartées pour fixer le col de chemise (6'), l'élément de support (48) ayant une pièce de support (49) du côté de la patte à boutons et une seule pièce de support (50) servant de tendeur de nuque,
un seul guide coulissant (51) étant prévu entre la pièce de support (49) du côté de la patte à boutons et la pièce de support (50) servant de tendeur de nuque, avec lequel la pièce de support (50) servant de tendeur de nuque est placée de manière déplaçable en face de la pièce de support (49) du côté de la patte à boutons, et un élément de fixation (14) étant disposé sur l'extrémité du modèle de col creux, du côté de la patte à boutons, pour la fixation de l'extrémité de la patte à boutons.

2. Dispositif selon la revendication 1, **caractérisé en ce que,** sur l'extrémité du modèle de col creux (55), du côté de la patte à boutons, des mâchoires de serrage (57) mobiles sont placées en face de la pièce de support (49) avoisinante pour les bouts de col de préférence relevés vers le haut.

3. Dispositif selon la revendication 1, **caractérisé en ce qu'**une pièce de support (49) du côté de la patte à boutons est disposée de manière stationnaire et qu'une pièce de support (50) servant de tendeur de nuque est disposée de manière mobile.

4. Dispositif selon l'une quelconque des revendications précédentes, **caractérisé en ce que** les deux pièces de support (49, 50) sont ensemble approximativement en forme d'une goutte, en projection horizontale.

5. Dispositif selon l'une quelconque des revendications précédentes, **caractérisé en ce que** les pièces de support (49, 50), interrompues de préférence plusieurs fois du point de vue du flux, sont exécutées en forme de douille ou de demi-douille et sont fixées avec écartement sur des pièces porteuses intérieures (porteur 53) de préférence également en forme de douille ou de demi-douille et que dans la partie entre la pièce de support et la pièce porteuse est placé un élément de chauffage par rayonnement (26) et/ou un élément de chauffage par convection.

6. Dispositif selon la revendication 1, **caractérisé en ce que** l'élément de fixation (14) est exécuté de manière semblable à une mâchoire de serrage (34) rabattable sur une butée.

7. Dispositif selon la revendication 6, **caractérisé en ce que** la mâchoire de serrage (34) porte une matière adhésive, p. ex. une matière en velcro, s'accrochant au tissu de la chemise.

8. Dispositif selon la revendication 7, **caractérisé en ce que** la mâchoire de serrage (34) porte plusieurs matières adhésives s'accrochant dans différents sens.

9. Dispositif selon l'une quelconque des revendications précédentes, **caractérisé en ce que** la matière adhésive est perméable à l'air et/ou conductrice d'humidité.
